# FASCICULE DE BREVET EUROPEEN

(11) **EP 0 269 472 B1**
(45) Date de publication et mention de la délivrance du brevet: **08.08.1990**
(21) Numéro de dépôt: 87402278.3
(22) Date de dépôt: 13.10.1987
(51) Int. Cl.: H01J 31/38

(54) **Tube de prise de vue muni d'un dispositif de polarisation lumineuse**
Bildaufnahmeröhre mit einer polarisierten Lichtquelle
Picture pick-up tube with a polarizing light source

(30) Priorité: 17.10.1986 FR 8614414
(43) Date de publication de la demande: 01.06.1988
(73) Titulaire: THOMSON-CSF, 75008 Paris (FR)
(72) Inventeur: Ricaud, Jean-Luc, F-75008 Paris (FR); Plos, Bernard, F-75008 Paris (FR)
(74) Mandataire: Guérin, Michel

(56) Documents cités:
- US-A- 3 751 703
- US-A- 3 925 699
- US-A- 4 465 927
- PATENT ABSTRACTS OF JAPAN, vol. 2, no. 40, 16 mars 1978, page 182 E78; & JP-A-53 4419 (HITACHI SEISAKUSHO K.K.) 17-01-1978
- PATENT ABSTRACTS OF JAPAN, vol. 2, no. 40, 16 mars 1978, page 182 E78; & JP-A-53 4418 (HITACHI SEISAKUSHO K.K.) 17-01-1978

## Description

La présente invention concerne un tube de prise de vue muni d'un dispositif de polarisation lumineuse (voir la première partie de la revendication 1).

On connaît déjà un tel tube correspondant au préambule de la revendication 1 (US- -4.465.927).

On sait que les performances de rémanence des tubes de prise de vue sont améliorées si l'on superpose à l'éclairement utile de la cible photosensible du tube un éclairement constant dans le temps et de faible niveau, c'est-à-dire dont le niveau est environ le centième de celui du signal lumineux maximal que peut enregistrer le tube. C'est ce qu'on appelle la polarisation lumineuse, couramment désignée en anglais par l'expression "bias light".

On rappelle que la rémanence est la rapidité de réponse du signal vidéo à une modification du niveau d'éclairement. Dans le cas d'un tube à cible photosensible, du type photoconductrice, la rémanence dépend de multiples facteurs. On peut cependant considérer qu'elle se comporte comme un circuit électrique RC, dans lequel R est la résistance du faisceau d'électrons qui balaie la cible et C est la capacité de stockage de charges présentée par la cible. La résistance R du faisceau provient de la dispersion d'énergie A E entre les électrons du faisceau. En effet, le faisceau arrive sur la cible avec une vitesse moyenne nulle puisque la cathode est à un potentiel nul. Ainsi, lorsque la cible n'est pas éclairée, le faisceau ramène le potentiel de sa surface à une valeur légèrement négative - A E/2. Une faible partie du faisceau est acceptée par la cible et le reste est renvoyé vers le canon. La résistance R augmente donc au fur et à mesure que le faisceau fait baisser le potentiel de la cible vers - A E/2.

Le principe de la polarisation lumineuse est de remonter le potentiel de la cible à une valeur légèrement positive sous l'effet d'un éclairement additionnel.

Le calcul et l'expérience montrent qu'il suffit d'amener le potentiel de la cible à + A E/2.

On connaît dans l'art antérieur au moins trois façons de réaliser la polarisation lumineuse des tubes de prise de vue.

On peut réaliser cette polarisation lumineuse, non pas au niveau du tube de prise de vue et du bloc bobine qui l'entoure généralement, mais au niveau de la caméra dont le tube fait partie. Le dispositif de polarisation lumineuse fait alors partie de l'optique de la caméra et la lumière arrive sur la face avant de la cible photosensible du tube, c'est-à-dire sur la face de la cible tournée vers l'extérieur du tube.

On peut aussi réaliser cette polarisation lumineuse en intervenant sur le tube de prise de vue. Une partie au moins du dispositif de polarisation est alors interne au tube. Ainsi on connaît des dispositifs de polarisation lumineuse dans lesquels on utilise une source d'éclairement externe au tube et où des tubes de verre transmettent la lumière à l'intérieur du tube jusqu'à la cible photosensible. C'est le cas par exemple dans US-A 3 751 703. On connaît aussi des dispositifs de polarisation lumineuse dans lesquels la source d'éclairement est également interne au tube et se trouve constituée, par exemple, par le filament de la cathode du canon à électrons du tube.

Une dernière possibilité est de réaliser la polarisation lumineuse au niveau de l'ensemble formé par le bloc bobine et l'habillage mécanique qui entourent le tube et sans intervenir dans le tube lui-même. Ainsi dans US-A 4 031 551, la polarisation lumineuse est réalisée en éclairant la face d'entrée en verre du tube, latéralement, c'est-à-dire selon son épaisseur et perpendiculairement à l'axe longitudinal du tube. Cette solution nécessite un bloc bobine et une tête de tube (face d'entrée et pièces voisines) particulièrement adaptés car la place disponible est faible.

La présente invention concerne un tube de prise de vue muni d'un dispositif de polarisation lumineuse qui appartient à la dernière catégorie citée, c'est-à-dire dont la polarisation lumineuse est réalisée au niveau du bloc bobine. La fabrication du tube et de la caméra n'est donc absolument pas perturbée par la mise en place de ce dispositif de focalisation. L'invention ne nécessite pas de donner une forme particulière à l'enceinte à vide du tube, comme c'est le cas dans US-A 4 465 927 (déjà mentionné), ni d'incorporer au tube un diffuseur, comme c'est le cas dans US-A 3 925 699.

Le dispositif de polarisation lumineuse selon l'invention présente par ailleurs les avantages suivants:
- il produit un éclairement uniforme sur la surface utile de la cible;
- son encombrement dans la caméra de télévision est minimal;
- sa consommation d'énergie est faible;
- l'éclairement de la cible peut être mis en marche et coupé suffisamment rapidement pour être commandé image par image. Ce mode de fonctionnement, image par image, est particulièrement intéressant dans certaines applications médicales où le tube de prise de vue est couplé à un intensificateur d'images radiologiques.
- Sa réalisation est particulièrement simple et peu coûteuse.

La présente invention concerene un tube de prise de vue muni d'un dispositif de polarisation lumineuse, ledit tube comportant une cible photosensible et une enceinte à vide essentiellement constituée de verre, le dispositif de polarisation lumineuse étant constitué par au moins une couronne de diodes électro-luminescentes positionnée autour de l'enceinte à vide, caractérisé en ce qu'un diffuseur est aussi positionné autour de l'enceinte à vide, le diffuseur étant plus proche de la cible photosensible que la couronne de diodes.

D'autres objects, caractéristiques et résultats de l'invention ressortiront de la description suivante, donnée à titre d'exemple non limitatif et illustrée par les figures annexées qui représentent:
- la figure 1, une vue en coupe longitudinale d'un tube de prise de vue, avec canon à électrons du type FEMDEM, muni d'un dispositif de polarisation lumineuse selon l'art antérieur ;
- les figures 2 à 6, des vues en coupe longitudinales de tubes de prise de vue, avec divers types de canons à électrons , qui sont munis de dispositifs de polarisation lumineuse selon divers modes de réalisation de l'invention.

Sur les différentes figures, les mêmes repères désignent les mêmes éléments, mais pour des raisons de clarté, les cotes et proportions des divers éléments ne sont pas respectées.

La figure 1, représente une vue en coupe longitudinale d'un tube de prise de vue, avec canon à électrons ; du type FEMDEM, ce qui signifie Focalisation Electro Magnétique et Déviation Electro Ma- ^{g}néti^{q}ue. Il s'agit là du canon à électrons du type le plus courant. Il est d'usage fréquent dans ce domaine de considérer les tubes de prise de vue comme constitués de deux parties : le canon à électrons et la cible photosensbile. Le canon à électrons désigne alors le canon à électrons proprement dit ainsi que les dispositifs de focalisation et de déflexion du faisceau d'électrons.

Le tube de prise de vue représenté sur la figure 1 comporte une enveloppe de verre 1, munie à l'une de ses extrémités de broches de connexion 2 et à l'extrémité opposée d'une face d'entrée 3 en verre qui porte sur sa face interne au tube une cible photosensible 4. Le signal de sortie Is du tube est fourni par une connexion reliée à cette cible. L'enceinte à vide de ce type de tube est généralement presque entièrement en verre. Cette enceinte est symétrique de révolution autour de l'axe longitudinal du tube. Elle est généralement cylindrique. Au niveau des broches de connexion 2, il y a souvent toutefois quelques pièces en céramique.

On a représenté à l'intérieur de l'enveloppe de verre 1 du tube, la cathode et son filament 5, la grille de contrôle G₁ la grille d'accélération G₂, l'électrode de paroi G₃ et la grille de champ G₄. On a aussi représenté en trait fin l'une des positions du faisceau d'électrons qui balaye la cible photosensible.

Autour de l'enveloppe à vide du tube, il y a une bobine d'alignement 7, sensiblement au niveau de l'électrode d'accélération G₂, puis, au niveau de l'électrode de paroi Gs, il y a une bobine de déviation 8 qui est entourée par une bobine de focalisation 9.

Le dispositif de polarisation lumineuse selon l'art antérieur qui est ici représenté est interne au tube de prise de vue. La source d'éclairement est constituée par le filament de la cathode du canon à électrons et des tubes de verre 14 transmettent la lumière à l'intérieur du tube jusqu'à la cible photosensible.

La figure 2, représente une vue en coupe longitudinale d'un tube qui ne diffère de celui de la figure 1 que par son dispositif de polarisation lumineuse. Selon l'invention, ce dispositif de polarisation lumineuse est placé autour de l'enceinte à vide 1 du tube, entre cette enceinte à vide et le bloc bobine. Ce dispositif de polarisation lumineuse est constitué par une couronne de diodes électroluminescentes 10 et par un diffuseur 11. Le diffuseur est plus proche de la cible photosensible 4 que la couronne de diodes.

L'enceinte à vide 1 du tube est essentiellement constituée de verre et laisse donc passer la lumière issue de la couronne de diodes. Par contre, les électrodes du tube sont généralement constituées d'un matériau métallique, opaque à la lumière. L'invention exploite le fait qu'il existe souvent entre les électrodes des interstices de taille suffisante pour que la lumière provenant de la couronne de diodes pénètre dans l'espace interne aux électrodes et aille frapper la cible photosensible. L'invention prévoit aussi si nécessaire de réaliser des orifices 12, de faibles dimensions, dans une ou plusieurs grilles ou électrodes, pour permettre le passage de la lumière sans perturber le fonctionnement du tube .

On peut par exemple réaliser des trous d'1 mm de diamètre sur l'électrode G₃ dans la partie où elle est constituée par un cylindre de 21 mm de diamètre. Les trous réalisés sont suffisamment petits pour ne pas déformer les surfaces équipotentielles dans la partie de l'espace interne du tube utilisée par le faisceau d'électrons.

Dans l'exemple de la figure 2, la lumière issue de la couronne de diodes 10 pénètre à l'intérieur de l'enceinte à vide 1 par l'intervalle compris entre la grille de champ G₄ et la cible 4, par l'intervalle compris entre l'électrode de paroi G₃ et la grille de champ G₄ et par des orifices 12 réalisés dans l'électrode de paroi Gε.

L'électrode de paroi G₃ est de grande longueur, par exemple 90 mm. On peut sans problème réaliser sur cette surface équipotentielle des orifices de faibles dimensions, par exemple, des fentes disposées selon la longueur de G₃, de largeur 1 mm et réparties régulièrement sur la circonférence de Gε, sans perturber le fonctionnement.

Sur la figure 2, on a représenté en trait fin le trajet de quelques faisceaux lumineux venant du diffuseur ou de la couronne de diodes et allant directement sur la cible. On n'a pas représenté les trajets de faisceaux lumineux réfléchis ou diffusés avant d'atteindre la cible.

La lumière issue de la couronne de diodes atteint la face arrière de la cible photosensible 4 qui est dirigé vers le canon à électrons du tube, soit directement, soit après réflexion. On peut avantageusement améliorer les propriétés de réflexion et de diffusion de la lumière des pièces du canon.

Pour former une couronne, les diodes électro-luminescentes sont positionnées , régulièrement, à la circonférence de l'enceinte du tube et dans un même plan perpendiculaire à l'axe longitudinal du tube . Elles sont orientées de façon à envoyer la plus grande partie de la lumière qu'elles émettent dans le diffuseur.

Le diffuseur permet d'améliorer l'uniformité de l'éclairement envoyé sur la cible en répandant la lumière issue des diodes dans toutes les directions. Le diffuseur permet aussi d'éloigner la couronne de diodes de la cible pour ne pas introduire de parasites sur le signal électrique issu de la cible. Il peut être constitué par exemple de PLEXIGLAS (marque déposée).

L'utilisation de diodes électro-luminescentes permet, si on le désire, un fonctionnement discontinu de la polarisation. La polarisation est alors commandée image après image. Ce mode de fonctionnement est intéressant pour certaines applications médicales dans lesquelles la caméra est couplée à un tube intensificateur d'images radiologiques. On envoie une impulsion de rayons X alors que la caméra ne fonctionne pas. Puis, on lit les charges inscrites sur la cible alors que la caméra et sa polarisation fonctionnent et ainsi de suite on prend plusieurs images et on traite les signaux obtenus.

D'une façon générale, lorsque la séquence d'intégration, qui correspond à l'acquisition de l'information lumineuse sur la cible pendant une ou plusieurs trames de balayage, est dissociée de la trame de lecture par le faisceau, on a intérêt à ne mettre en oeuvre la polarisation lumineuse que pendant la lecture. Dans le cas contraire, le niveau de polarisation lumineuse inscrit sur la cible augmente avec le nombre de trames d'intégration, ce qui fait varier le niveau de la rémanence et entraîne une dérive du niveau de signal vidéo. Les diodes électro-luminescentes ont pour avantages d'être peu encombrantes et de consommer peu.

L'utilisation d'un dispositif de polarisation lumineuse selon l'invention impose généralement une légère augmentation du rayon interne des bobines de déflexion et de focalisation.

Ainsi par exemple, dans le cas du mode de réalisation de l'invention qui est représenté sur la figure 2, le tube a un diamètre externe de 25 mm et le bloc bobine a un diamètre interne de 33 mm, alors qu'il est d'ordinaire de 29 mm.

L'expérience a montré que l' augmentation du diamètre interne du bloc bobine ne dégrade pas les performances du tube et peut même les augmenter en permettant d'enfouir la tête du tube, qui porte les repères 3 et 4 sur les figures, dans la bobine de focalisation.

Un autre mode de réalisation de l'invention est représenté sur la figure 3.

La figure 3 est une vue en coupe d'un tube de prise de vue avec canon à électrons de type FES-DEM, Focalisation Electro Statique et Déviation Electro Magnétique.

La focalisation est réalisée par trois électrodes Gs, G₆ et G₇, qui sont, soit des pièces massives de révolution comme sur la figure 4, soit déposées sur la face interne de l'enceinte à vide du tube, puis gravées. Le bloc bobine ne comporte qu'une bobine de déviation 9.

Sur la figure 3, le dispositif de polarisation lumineuse est constitué, en partant de la cible photosensible, par un diffuseur 11, une couronne de diodes électro-luminescentes 10, puis à nouveau un diffuseur 11 et une couronne de diodes électro-luminescentes 10.

La lumière issue du dispositif de polarisation lumineuse peut pénétrer dans l'enceinte à vide du tube par l'espace compris entre la grille G₄ et la cible 4, et par l'espace compris entre les grilles G₄ et G₇, G₆ et G₇et G₅ et Gs.

L'intérêt d'utiliser plusieurs couronnes de diodes électro-luminescentes est qu'il est ainsi possible d'augmenter l'intensité de l'éclairement envoyé sur la cible photosensible.

Par ailleurs, l'utilisation de plusieurs couronnes de diodes permet d'améliorer l'uniformité d'éclairement de la cible. En effet, on positionne les diodes de façon à modifier l'angle d'incidence de la lumière provenant de chaque diode sur la cible de façon à obtenir le résultat recherché.

L'invention couvre donc les modes de réalisation dans lesquels on trouve, autour de l'enceinte à vide du tube, plusieurs ensembles constitués par un diffuseur et une couronne de diodes électro-luminescentes, le diffuseur étant plus proche de la cible photosensible que la couronne de diodes.

Dans le mode de réalisation de la figure 2, comme dans celui de la figure 3, on peut disposer un diffuseur sur la droite de la couronne de diodes, mais le résultat obtenu quant à l'éclairement de la cible photosensible n'est pas très intéressant car les diodes électro-luminescentes émettent essentiellement vers leur face avant, et peu vers leurs pattes de connexion.

En ce qui concerne le diffuseur, il s'agit d'une pièce de révolution, par exemple un cylindre, dont on peut modifier les différents paramètres de façon à en améliorer les performances.

Ainsi, on choisit pour réaliser le diffuseur un matériau diffusant dans sa masse mais qui n'absorbe pas trop la lumière. On peut utiliser du plexiglas (marque déposée) par exemple.

L'état de surface du diffuseur est important. Ainsi, on peut dépolir certaines zones du diffuseur pour augmenter la diffusion lumineuse.

On peut aussi réaliser un miroir sur la surface externe du diffuseur dans le but de renvoyer la lumière vers l'intérieur du tube et augmenter ainsi l'éclairement. Un tel mode de réalisation a été représenté sur la figure 4, où l'on a représenté en trait épais la surface externe du diffuseur qui porte un miroir 15. Sur la figure 4, l'extrémité du diffuseur qui est la plus proche de la cible est conique.

Ainsi, la forme du diffuseur est étudiée de façon à améliorer l'uniformité de l'éclairement de la cible car la lumière est partiellement réfléchie à la surface du diffuseur.

Le terme diffuseur désigne toute pièce servant à diffuser et à renvoyer la lumière vers l'intérieur du tube et vers la cible. Sur la figure 5, on a représenté un mode de réalisation dans lequel le diffuseur est une pièce initialement liquide, qui remplit l'espace entre l'enceinte du tube et le bloc bobine. Il s'agit par exemple d'une résine transparente qui polymérise sous l'effet de la température et dans laquelle on peut inclure de la poudre pour augmenter sa propriété de diffusion. On choisit de la poudre d'un matériau d'indice supérieure à l'indice de la résine afin que chaque grain renvoie la lumière. On peut utiliser par exemple de la poudre de verre.

La figure 6 représente une vue en coupe d'un tube de prise de vue avec canon à électrons de type FESDES, Focalisation Electro Statique et Déviation Electro Statique.

Comme dans le cas de la figure 3, le déflecteur est constitué d'électrodes 13, déposées sur la face interne du tube et séparées par des traits isolants.

Le focalisateur est constitué par les électrodes G₈ et G₉ qui sont représentées vues de profil alors que le reste du tube est vu en coupe.

Le dispositif de polarisation lumineuse est constitué, comme dans le cas de la figure 2, par un diffuseur 11 suivi par une couronne de diodes électro-luminescentes 10.

La lumière issue des diodes pénètre dans l'enceinte à vide du tube par l'espace compris entre la grille G₄ et la cible 4, par l'espace compris entre les grilles G₄ et Ga, entre le déflecteur 13 et la grille Ga, et entre le déflecteur et la grille G₉. La lumière pénètre aussi dans le tube par les intervalles laissés entre les quatre électrodes 13 du déflecteur.

## Revendications

1. Tube de prise de vue muni d'un dispositif de polarisation lumineuse, ledit tube comportant une cible photosensible (4) et une enceinte à vide (1), essentiellement constituée de verre, le dispositif de polarisation lumineuse étant constitué par au moins une couronne de diodes électro-luminescentes (10), positionnée autour de l'enceinte à vide (1 caractérisé en ce que le dispositif de polarisation lumineuse comporte également au moins un diffuseur (11 ), positionné autour de l'enceinte à vide (1), le diffuseur (11) étant plus proche de la cible photosensible (4) que la couronne de diodes (10):

2. Tube selon la revendication 1, caractérisé en ce que le dispositif de polarisation lumineuse comporte autour de l'enceinte à vide (1), plusieurs ensembles constitués par un diffuseur (11) et une couronne de diodes électro-luminescentes (10), chaque diffuseur (11) étant plus proche de la cible photosensible (4) que la couronne de diodes (10) à laquelle il est associé.

3. Tube selon l'une des revendications 1 ou 2, caractérisé en ce que des orifices (12) sont réalisés sur au moins l'une des grilles ou électrodes du tube afin de permettre le passage de la lumière venant des diodes électro-luminescentes à l'intérieur de l'enceinte à vide.

4. Tube selon l'une des revendications 1 à 3, caractérisé en ce que la surface externe d'au moins l'un des diffuseurs (11) comporte un miroir (15).

5. Tube selon l'une des revendications 1 à 4, caractérisé en ce que l'extrémité d'au moins l'un des diffuseurs (11) qui est la plus proche de la cible (3) est conique.

6. Tube selon l'une des revendications 1 à 5, caractérisé en ce qu'au moins l'un des diffuseurs (11) est constitué de résine transparente, comportant de la poudre qui augmente sa propriété de diffusion.

## Claims

1. A camera tube provided with a light polarizing device, said tube comprising a photosensitive target (4) and a vacuum enclosure (1), essentially made of glass, the light polarization device being constituted by at least one ring of electroluminescent diodes (10), placed around the vacuum enclosure (1), characterized in that the light polarizing light also comprises at least one diffusor (11), placed around the vacuum enclosure (1), the diffusor (11) being closer to the photosensitive target (4) than the ring of diodes (10).

2. The tube as claimed in claim 1, characterized in that the light polarizing device comprises, around the vacuum enclosure (1), a plurality of units made up of a diffusor (11) and a ring of electroluminescent diodes (10), each diffusor (11) being closer to the photosensitive target (4) than the ring of diodes (10) with which it is associated.

3. The tube as claimed in claim 1 or in claim 2, characterized in that orifices are provided in one least one of the grids or the electrodes of the tube in order to permit the passage of the light coming from the electroluminescent diodes in the interior of the vacuum enclosure.

4. The tube as claimed in any one of the preceding claims 1 through 3, characterized in that the external surface of at least one of the diffusors (11) includes a mirror (15).

5. The tube as claimed in any one of the preceding claims 1 through 4, characterized in that the end of at least one of the diffusors (11) which is nearest to the target (3) is conical.

6. The tube as claimed in any one of the preceding claims 1 through 5, characterized in that at least one of the diffusors (11) is in the form of transparent resin, same comprising a powder with increases its diffusing property.

## Patentansprüche

1. Bildaufnahmeröhre mit einer Grundlichtquelle, mit einer lichtempfindlichen Auftreffplatte (4) und einer im wesentlichen aus Glas aufgebauten, evakuierten Hülle (1), wobei die Grundlichtquelle durch wenigstens einen Lumineszenzdiodenkranz (10) aufgebaut ist, der rings um die evakuierte Hülle (1) angeordnet ist, dadurch gekennzeichnet, daß die Grundlichtquelle ferner wenigstens einen Diffusor (11) umfaßt, der um die evakuierte Hülle (1) näher angeordnet ist, wobei sich der Diffusor (11) herum als der Diodenkranz (10) an der lichtempfindlichen Auftreffplatte (4) befindet.

2. Röhre gemäß Anspruch 1, dadurch gekennzeichnet, daß die Grundlichtquelle rings um die evakuierte Hülle (1) mehrere von aus einem Diffusor (11) und einem Lumineszenzdiodenkranz (10) aufgebauten Einheiten umfaßt, wobei sich jeder Diffusor (11) näher als der ihm zugeordnete Diodenkranz (10) an der lichtempfindlichen Auftreffplatte (4) befindet.

3. Röhre gemäß einem der Ansprüche 1 oder 2, dadurch gekennzeichnet, daß in wenigstens einem der Gitter oder der Elektroden der Röhre Öffnungen (12) verwirklicht sind, um den Durchgang des von den Lumineszenzdioden kommenden Lichts in das Innere der evakuierten Hülle zu erlauben.

4. Röhre gemäß einem der Ansprüche 1 bis 3, dadurch gekennzeichnet, daß die äußere Oberfläche wenigstens eines der Diffusoren (11) einen Spiegel (15) umfaßt.

5. Röhre, gemäß einem der Ansprüche 1 bis 4, dadurch gekennzeichnet, daß das Ende wenigstens eines der Diffusoren (11), das der Auftreffplatte (3) am nächsten ist, konisch ist.

6. Röhre, gemäß einem der Ansprüche 1 bis 5, dadurch gekennzeichnet, daß wenigstens einer der Diffusoren (11) aus lichtempfindlichem Harz, das ein dessen Diffusionseigenschaft erhöhendes Pulver enthält, aufgebaut ist.
